# EUROPÄISCHE PATENTSCHRIFT

(11) **EP 3 288 812 B1**
(45) Veröffentlichungstag und Bekanntmachung des Hinweises auf die Patenterteilung: **04.11.2020**
(21) Anmeldenummer: 16719382.0
(22) Anmeldetag: 27.04.2016
(51) Int. Cl.: B61D 17/06, B61G 7/00

(54) **VORRICHTUNG ZUM BEWEGEN EINER ODER MEHRERER BUGKLAPPEN**
DEVICE FOR MOVING ONE OR MORE FRONT FLAPS
DISPOSITIF DE DÉPLACEMENT D'UN OU PLUSIEURS CLAPETS AVANT

(30) Priorität: 27.04.2015 DE 102015207664; 19.08.2015 DE 102015215776; 18.01.2016 DE 102016200524
(43) Veröffentlichungstag der Anmeldung: 07.03.2018
(73) Patentinhaber: Voith Patent GmbH, 89522 Heidenheim (DE)
(72) Erfinder: SCHOLZ, Denny, 38300 Wolfenbüttel (DE); AHRENS, Michael, 38300 Wolfenbüttel (DE)
(74) Vertreter: Voith Patent GmbH - Patentabteilung
(86) Internationale Anmeldenummer: PCT/EP2016/059374
(87) Internationale Veröffentlichungsnummer: WO 2016/174070

(56) Entgegenhaltungen:
- EP-A1- 2 394 879
- EP-A1- 2 744 695
- EP-A2- 0 811 539
- WO-A1-2007/073273
- WO-A2-2011/033011
- DE-U1- 29 706 073
- JP-A- 2009 227 055
- JP-B1- 3 078 797
- JP-U- H0 483 972

## Beschreibung

Die Erfindung betrifft eine Vorrichtung zum Bewegen einer oder mehrerer Bugklappen einer Verkleidung einer Kupplung eines spurgeführten Fahrzeuges, insbesondere Schienenfahrzeuges von einem geschlossenen Zustand in einen geöffneten Zustand und umgekehrt, wobei die Vorrichtung folgendes aufweist:
mindestens einen mit dem Fahrzeuguntergestell verbundenen oder verbindbaren Tragrahmen oder eine selbsttragende Bugnase und eine einer einzelnen Bugklappe zugeordnete und mit dem mindestens einen Tragrahmen einerseits und der zu verschwenkenden Bugklappe andererseits verbundenen Betätigungseinrichtung zum Bewegen dieser Bugklappe relativ zum Tragrahmen vom geschlossenen Zustand in den geöffneten Zustand und umgekehrt.

Vorrichtungen zum Bewegen, insbesondere Verschwenken von Bugklappen sind in unterschiedlichsten Ausführungen, welche in Abhängigkeit der Einsatzerfordernisse, insbesondere der Schwenkrichtung sowie des zur Verfügung stehenden Bauraumes ausgebildet sind, aus dem Stand der Technik bekannt. Die Bugklappen können dabei entweder nach außen, d.h. entlang des äußeren Umfanges der Verkleidung oder von diesem weg verschwenkbar sein oder aber nach innen, d.h. wenigstens teilweise in einen von der Verkleidung umschlossenen Innenraum hinein, wobei bei letzterer Möglichkeit die durch Funktionskomponenten im Innenraum vorliegende Störgeometrie für die Bewegungsbahn der Bugklappe zu berücksichtigen ist. Bei allen Ausführungen steht jedoch der Wunsch nach konstruktiv einfachen und sicher funktionsfähigen Verstelleinrichtungen im Vordergrund.

Aus der Druckschrift WO 2011/033011 ist ein Schienenfahrzeug mit einer Verkleidung für eine Frontkupplung des Schienenfahrzeugs vorbekannt, wobei die Verkleidung von wenigstens einer beweglichen Bugklappe gebildet ist, die mit Hilfe eines Antriebs zwischen einer geöffneten und einer geschlossenen Endstellung entlang eines Kreisbahnsegments um eine horizontale Drehachse erfolgt. Vorzugsweise werden dabei eine obere und untere Bugklappen um einen Drehpunkt in das Innere des Fahrzeuges geschwenkt. Die Innenkontur der Verkleidung und die Anordnung von Funktionskomponenten muss dazu entsprechend aufeinander abgestimmt ausgeführt werden.

Eine andere Ausbildung besteht darin, die Bugklappen durch Drehbewegungen - realisiert über ein Viergelenk - an die Außenseite des Fahrzeugs zu schwenken.

Grundsätzlich sind verschiedene Anordnungen und Schwenkbewegungsrichtungen der Bugklappen möglich. Dabei finden Ausführungen mit jeweils zwei in horizontaler oder vertikaler Richtung an einer Trennfuge aneinander angrenzenden Bugklappen Verwendung, welche dann in vertikaler Richtung oder horizontaler Richtung verschwenkt werden. Ferner sind kombinierte Ausführungen, beispielsweise mit einer oberen vertikal zu verschwenkenden Bugklappe und einer in zwei horizontal verschwenkbare Teilklappen unterteilte untere Bugklappe bekannt. Bei allen in das Innere der Verkleidung verschwenkbaren Bugklappen besteht die Aufgabe der Vorrichtung zur Bewegung der Bugklappen jedoch darin, zu gewährleisten, dass die Kupplung im nichtgekuppelten Zustand vor äußeren Einflüssen geschützt ist und der Kupplungsbereich bei Bedarf für die Kupplung freigegeben werden kann. Die Bugklappen (Teilung horizontal oder vertikal) werden dabei in das Innere einer Bugnase bzw. eines Fahrzeugs bewegt um die aerodynamische Qualität des Fahrzeugs möglichst wenig zu beeinflussen. Da der Frontbereich mit diversen Aggregaten und Energieverzehrelementen ausgestattet ist, ist der Bauraum für die nach innen zu schwenkenden Bugklappen häufig sehr begrenzt.

Ausführungen von Bugklappen, deren Bewegung durch reine Schwenkbewegung oder einander nach- oder überlagerte Schwenk- und Schiebebewegungen realisiert wird, sind beispielsweise aus den Druckschriften WO2007/073273 A1, EP 0811539 A2, JP 3078797 B1, JP 2009 227055 A, EP 2394879 A1 sowie DE 29706073 U1 vorbekannt.

Die der Erfindung zugrundeliegende Aufgabe besteht nun darin, eine Vorrichtung zum Bewegen, insbesondere Verschwenken von Bugklappen derart weiterzuentwickeln, dass die Verschwenkbewegung, insbesondere der Verlauf der bei Bewegung überstreichbaren Bahnkurve und Endposition der Bugklappe in der Stellung "geöffnet" optimal in die gegebenen Bauraumverhältnisse einpassbar ist. Die Vorrichtung soll sich dabei durch einen geringen konstruktiven Aufwand und Bauteilanzahl auszeichnen.

Die erfindungsgemäße Lösung ist durch die Merkmale des Anspruchs 1 und des Anspruchs 2 charakterisiert. Vorteilhafte Ausgestaltungen sind in den Unteransprüchen beschrieben.

Eine Vorrichtung zum Bewegen einer oder mehrerer Bugklappen einer Verkleidung einer Kupplung eines spurgeführten Fahrzeuges, insbesondere Schienenfahrzeuges von einem geschlossenen Zustand in einen geöffneten Zustand und umgekehrt, wobei die Vorrichtung folgendes aufweist:
mindestens einen mit dem Fahrzeuguntergestell verbundenen oder verbindbaren Tragrahmen und eine einer einzelnen Bugklappe zugeordnete und mit dem mindestens einen Tragrahmen einerseits und der zu verschwenkenden Bugklappe andererseits verbundenen Betätigungseinrichtung zum Bewegen dieser Bugklappe relativ zum Tragrahmen vom geschlossenen Zustand in den geöffneten Zustand und umgekehrt wobei die Betätigungseinrichtung zumindest einer der Bugklappen einen Koppelmechanismus mit zumindest einem Antrieb und einem Abtrieb umfasst, die Bugklappe mit dem Koppelmechanismus zwischen An- und Abtrieb gekoppelt ist und der Koppelmechanismus derart angeordnet und ausgebildet ist, eine Bewegungskurve der mit dem Koppelmechanismus verbundenen Bugklappe beim Bewegen zwischen dem geschlossenem Zustand und geöffneten Zustand und umgekehrt mit einem von einer Kreissegmentbahn abweichenden Verlauf durch zumindest teilweise Überlagerung einer Schwenk- und Verschiebebewegung zu beschreiben.

Die Bewegungsbahn entspricht dem beim Verschwenken beschriebenen Weg eines definierten Referenzpunktes an der Bugklappe. Der Referenzpunkt kann beliebig an der Bugklappe gewählt werden.

Als ein von einer Kreissegmentbahn abweichender Verlauf wird insbesondere jeder Verlauf verstanden, der nicht entlang einer Kreisbahn bzw. eines Kreisbahnausschnittes zwischen geöffneter und geschlossener Stellung der Bugklappen erfolgt.

Eine wenigstens mittelbare Verbindung zwischen zwei Komponenten beinhaltet insbesondere sowohl die Möglichkeit einer direkten Verbindung oder einer Verbindung über weitere Übertragungselemente oder Koppelglieder.

Durch die Überlagerung zumindest einer Schwenk- und Verschiebebewegung für das Bewegen einer einzelnen Bugklappe in den von einer Verkleidung umschlossenen Innenraum, wobei die Verschwenkbewegung auch durch die Überlagerung zweier Schiebebewegungen nachstellbar ist, ist es möglich, die Bugklappen auch trotz beengter oder nicht optimaler Platzverhältnisse resultierend aus Design und Komponentenanordnung im Innenraum der Verkleidung, insbesondere der Bugnase zu bewegen. Die Bewegungskurve kann dabei als Funktion insbesondere der Auslegung und Ausführung des diese realisierenden Koppelmechanismus angesehen werden und kann durch die Überlagerung von Verschiebe- und Schwenkbewegung um bestehende Störgeometrien einfach herumgeführt werden. Im Einzelnen können durch die Überlagerung von Schiebe- und Verschwenkbewegungen eine Vielzahl von Geometrien der Bewegungskurven erzeugt werden.

Erfindungsgemäß umfasst die Betätigungseinrichtung zumindest einer der Bugklappen zwei am Tragrahmen gelagerte Schiebeführungen aufweisende Schiebeführungseinrichtungen, wobei die Bugklappe direkt oder über zumindest ein Koppelglied gelenkig an den in den Schiebeführungen führbaren Führungselementen gelagert ist. Dabei können die Schiebeführungen gemäß einer ersten Ausbildung als Linearführungen ausgebildet werden und in einem Winkel zueinander verlaufend angeordnet sein, gemäß einer zweiten ist zumindest eine der Schiebeführungen, vorzugsweise sind beide Schiebeführungen zumindest über einen Teilbereich deren Erstreckung gekrümmt ausgebildet.

Die Schiebeführungseinrichtungen sind insbesondere vorzugsweise in vertikaler Richtung versetzt zueinander angeordnet und ermöglichen damit die Anlenkung von in vertikaler Richtung unterschiedlichen Bereichen der Bugklappe oder eines mit dieser verbundenen Koppelelementes an diesen.

Im Allgemeinen ist es durch die Aufteilung der Bugklappenbewegung auf zwei Führungselemente die im seitlichen Bereich der Bugklappe befestigt werden, möglich den Bewegungspfad und die Endposition dem zur Verfügung stehenden Bauraum besser anzupassen. Durch die Kombination zweier unabhängiger Führungselemente ist eine große Flexibilität der Bewegungskurve für die Bugklappe gegeben.

Der Antrieb bei Realisierung der Schwenkbewegung über zwei unabhängige Schiebeführungseinrichtungen ist wenigstens mittelbar mit den in den Schiebeführungen führbaren Führungselementen gekoppelt. Dieser kann entweder direkt in den Führungselementen integriert oder aber von einem separaten Antrieb in Form eines Linearstellantrieb gebildet werden, welcher wenigstens mittelbar, d.h. direkt oder über Zwischenbauteile, insbesondere ein Koppelglied mit der Bugklappe verbunden ist.

Gemäß einer Ausführung umfasst die Betätigungseinrichtung der anderen Bugklappe zumindest je eine Schwenkeinrichtung und eine Schiebeführungseinrichtung, die unter Ausbildung des Koppelmechanismus miteinander direkt oder über weitere Koppelglieder verbunden sind, wobei die Bugklappe mit einem Koppelglied ausgewählt aus der nachfolgenden Gruppe von Koppelgliedern verbunden ist:
- einem Koppelglied der Schwenkeinrichtung
- einem Koppelglied der Schiebeführungseinrichtung
- der Verbindung von Schwenk- und Schiebeführungseinrichtung
- einem der weiteren Koppelglieder der Verbindung zwischen Schwenk- und Schiebeführungseinrichtung.

Bei dieser Ausführung werden Schwenk- und Schiebebewegung auf die Bugklappe einander überlagert übertragen. Vorzugsweise umfasst die Schwenkeinrichtung einen Schwenkhebel, welcher über ein Hebelelement mit dem Antrieb verbunden ist.

Die Vorrichtung zur Bewegung der einzelnen Bugklappen umfasst vorzugsweise zwei seitlich der Längsachse des Fahrzeuges, vorzugsweises symmetrisch bzgl. der Längsachse des Fahrzeuges angeordnete Koppelmechanismen und einen beiden Koppelmechanismen gemeinsam zugeordneten oder jedem Koppelmechanismus einzeln zugeordneten Antrieb. Die einem Koppelmechanismus einer Bugklappe zugeordneten Antriebe können dann zwangsgekoppelt oder synchron betreibbar sein.

Die erfindungsgemäße Lösung wird nachfolgend anhand von Figuren erläutert. Darin ist im Einzelnen folgendes dargestellt:
- Figuren 1a und 1b: zeigen beispielhaft die Anwendung einer erfindungsgemäßen Vorrichtung in einem schienengebundenen Fahrzeug anhand eines Ausschnittes aus diesem in unterschiedlichen Funktionsstellungen der Bugklappen;
- Figur 2: zeigt eine besonders vorteilhafte Ausführung einer Vorrichtung zum Verschwenken zweier Bugklappen in der geöffneten und geschlossenen Stellung;
- Figuren 3a und 3b: zeigen Vorrichtung gemäß Figur 3 in den Funktionsstellungen "geöffnet" und "geschlossen"
- Figuren 4a bis 4d: verdeutlichen beispielhaft Grundprinzipien möglicher Ausführungen der erfindungsgemäßen Vorrichtung.

Für gleiche Elemente werden die gleichen Bezugsziffern verwendet.

Die Figuren 1a und 1b verdeutlichen in schematisiert vereinfachter Darstellung anhand eines Ausschnittes aus einem schienengebundenen Fahrzeug 10 einen Endbereich dessen, hier einen vorderen Endbereich in Form einer sogenannten Bugnase mit einer Verkleidung 4 für eine Frontkupplung 5 den Einsatzbereich einer erfindungsgemäßen, hier jedoch nicht dargestellten Vorrichtung 1 zum Bewegen, insbesondere Verschwenken der Bugklappen 2, 3 in unterschiedlichen Funktionsstellungen. Die Verkleidung 4 umfasst zwei Bugklappen 2, 3, die in Einbaulage betrachtet mit einer Richtungskomponente in vertikaler Richtung bewegbar sind. Die Trennfuge T verläuft dabei in horizontaler Richtung.

Zur Verdeutlichung der einzelnen Richtungen ist ein Koordinatensystem an das Schienenfahrzeug angelegt. Die X-Achse entspricht dabei der Längsrichtung eines schienengebundenen Fahrzeuges 10 und fällt bezogen auf die zu umschließende Kupplung 4 mit der Kupplungslängsachse zusammen. Die Y-Richtung beschreibt die Richtung senkrecht zur Längsrichtung und entspricht der Breitenrichtung, während die Z-Richtung in Einbaulage der vertikalen Richtung entspricht.

Die Verkleidung 4 umfasst zwei bewegbare Bugklappen 2 und 3, welche von einem geschlossenen Zustand in einen geöffneten Zustand und umgekehrt bewegt werden können, wobei diese im geöffneten Zustand die Kupplung 5 freigeben und zur Kopplung mit einem weiteren Fahrzeugteil mit einer an diesem angeordneten Kupplung in Eingriff gebracht werden kann. Die Verkleidung 4 erstreckt sich dabei wie in Figur 1a in einer Ansicht auf die Längsrichtung des Schienenfahrzeuges 10 wiedergegeben in Längsrichtung. Beim Öffnen der Bugklappen werden diese möglichst in unmittelbarer räumlicher Nähe der Verkleidung 4 in den von dieser umschlossenen Innenraum geführt.

Figur 1a zeigt beispielhaft in einer Ansicht von vorn auf die Verkleidung 4, d.h. in Längsrichtung die Bugklappen 2, 3 im geschlossenen Zustand - Funktionsstellung "geschlossen" - und die Figur 1b in einer Ansicht gemäß Figur 1b im geöffneten Zustand - Funktionsstellung "geöffnet". Die Bugklappen 2, 3 werden dazu mit einer Richtungskomponente in vertikaler Richtung jeweils nach oben und unten und horizontaler Richtung bewegt, so dass die Bewegungsbahn der einzelnen Bugklappe beispielsweise eine gekrümmte Kurve beschreibt.

Zur Betätigung der Bugklappen 2, 3 ist eine in den Figuren 2 bis 4 wiedergegebene Vorrichtung 1 zum Bewegen dieser von einem geschlossenen Zustand in einen geöffneten Zustand und umgekehrt vorgesehen, wobei die Vorrichtung 1 mindestens einen mit einem, hier im Einzelnen nicht dargestellten Fahrzeuguntergestell verbundenen oder verbindbaren Tragrahmen 6 und jeweils eine einer Bugklappe 2, 3 zugeordnete und mit dem mindestens einen Tragrahmen 6 einerseits und der zu verschwenkenden Bugklappe 2, 3 andererseits verbundenen Betätigungseinrichtung 7, 8 zum Bewegen der jeweiligen Bugklappe 2, 3 relativ zu dem Tragrahmen 6 vom geschlossenen Zustand in den geöffneten Zustand und umgekehrt aufweist. Der Tragrahmen 6 kann dabei von einer Rahmenkonstruktion gebildet werden, die mit einer Verkleidung versehen ist. Denkbar ist es auch, den Tragrahmen von einer selbsttragenden Bugnase zu bilden. Dabei ist eine erste der beiden Bugklappen, hier die Bugklappe 2 mit Hilfe der ersten Betätigungseinrichtung 7 relativ zu dem Tragrahmen 6 mit einer vertikalen Richtungskomponente nach oben verschwenkbar ausgeführt, während die zweite Bugklappe 3 mit Hilfe der zweiten Betätigungseinrichtung 8 relativ zum Tragrahmen 6 mit einer vertikalen Richtungskomponente nach unten verschwenkbar ausgeführt ist.

Die Figuren 2 und 3a, 3b verdeutlichen dabei eine besonders vorteilhafte Ausbildung der Betätigungseinrichtungen 7 und 8, wobei Figur 2 nur die Bugklappen 2, 3 und die Betätigungseinrichtungen 7, 8 in einer Ansicht vom Innenraum der Verkleidung aus betrachtet wiedergibt, frei von der Darstellung des Tragrahmens 6, während die Figuren 3a und 3b eine Vorrichtung 1 gemäß Figur 2 in den Funktionsstellungen "geschlossen" und "geöffnet" unter Einbeziehung der möglicher Störgeometrien und Tragrahmen 6 wiedergeben.

Die einzelne Betätigungseinrichtung 7, 8 ist derart ausgebildet und angeordnet, dass die Bewegungskurve der mit dieser verbundenen Bugklappe 2, 3 beim Verschwenken zwischen den Funktionsstellungen "geöffnet" und "geschlossen" durch einen Verlauf beschreibbar ist, der von einer Kreissegmentbahn abweichend ausgebildet ist und zumindest eine Schwenkbewegung mit einer Verschiebebewegung überlagert. Die Bewegungsbahn der Bugklappe kann beispielsweise insbesondere aus unterschiedlichen Krümmungsradien zusammengesetzt beschrieben werden. Wählt man einzelne Bezugspunkte an unterschiedlichen Stellen der einzelnen Bugklappe in vertikaler Richtung und verfolgt deren Bewegungsbahn, beschreiben diese beim erfindungsgemäßen Verschwenken zum Teil unterschiedliche Bewegungsbahnen.

Die einzelne Betätigungseinrichtung 7, 8 weist dazu jeweils zumindest einen Koppelmechanismus 11, 12 und einen Antrieb 13, 14 auf. Vorzugsweise umfasst die einer Bugklappe 2 bzw. 3 zugeordnete Betätigungseinrichtung 7 bzw. 8 jeweils zwei, vorzugsweise beidseitig der Längsachse des schienengebundenen Fahrzeuges 10 angeordnete Koppelmechanismen 11a, 11b bzw. 12a, 12b, wobei diese vorzugsweise symmetrisch bezüglich der Fahrzeuglängsachse angeordnet sind. Dabei kann jedem Koppelmechanismus 11a, 11b bzw. 12a, 12b einer Bugklappe 2 bzw. 3 ein separater Antrieb 13a, 13b bzw. 14a, 14b, wie in der Figur 2 wiedergegeben zugeordnet sein oder aber - hier nicht dargestellt - den Koppelmechanismen 11a, 11b bzw. 12a, 12b jeweils einer Bugklappe 2, 3 ein Antrieb 13 bzw. 14 gemeinsam.

Bezüglich der konkreten Ausbildung einer einzelnen Betätigungseinrichtung 7, 8 besteht eine Mehrzahl von Möglichkeiten, welche in Abhängigkeit der beim Verschwenken gewünschten Verschwenkbahn ausgeführt sind. Grundsätzlich können beliebige Bahnkurven, welche mindestens eine Verschiebebewegung mit einer Schwenkbewegung überlagern, realisiert werden. Dabei können unterschiedlichste Bewegungskurven durch Kombination von ersten, eine Schwenkbewegung und zweiten eine Verschiebebewegung realisierenden Koppelstrukturteilen nachgestellt werden. Die konkrete Ausführung des beim Verschwenken überstrichenen Kurvenverlaufs hängt dabei von der konkreten Ausbildung und Auslegung der einzelnen Bereiche des jeweiligen Koppelmechanismus ab.

Die Bugklappe 2 wird mit einer Richtungskomponente in vertikaler Richtung nach oben verschwenkt. Das Verschwenken erfolgt jedoch nicht entlang einer Kreissegmentbahn zwischen geöffneter und geschlossener Stellung oder umgekehrt, sondern die beim Verschwenken durch die Bugklappe 2 beschriebene Bahn ist durch einen von einer Kreissegmentbahn abweichenden Verlauf beschreibbar, wobei diese durch eine kombinierte Schwenk-Schiebebewegung über die Betätigungseinrichtung 7 erzeugt wird. Diese umfasst zwei symmetrisch bezüglich der Längsachse des schienengebundenen Fahrzeuges 10 angeordnete Koppelmechanismen 11a und 11b mit einem diesen jeweils zugeordneten Antrieb 13a und 13b. Der Antrieb 13a bzw. 13b wird hier über einen Linearantrieb realisiert. Der einzelne Koppelmechanismus 11a, 11b umfasst jeweils eine Schwenkeinrichtung 17a bzw. 17b, die mit dem jeweiligen Linearantrieb 13a, 13b gekoppelt ist, wobei Koppelglieder der Schwenkeinrichtung 17a, 17b gelenkig mit der Bugklappe 2 und andererseits gelenkig mit dem Tragrahmen 6 verbunden sind. Im dargestellten Fall wird die Schwenkeinrichtung 17a von einem Koppelglied 15 in Form eines Schwenkhebels gebildet, der an einem Endbereich gelenkig an der Bugklappe 2 angelenkt bzw. gelenkig mit dieser verbunden ist und im anderen Endbereich gelenkig am Tragrahmen 6 befestigt bzw. gelagert ist. Die Übertragung der Schwenkbewegung auf das Koppelglied 15 erfolgt über ein mit der Bugklappe 2 gekoppeltes Hebelelement, insbesondere Hebelmechanismus 16, welches die Bugklappe 2 mit dem Koppelglied 15, insbesondere Schwenkhebel verbindet und an welchem der Antrieb 13a angreift. Die Kopplung zwischen Schwenkeinrichtung 17a und Schiebeführungseinrichtung 18a erfolgt entweder direkt über die Bugklappe 2 oder ein mit dieser verbundenes Element. Im dargestellten Fall ist beispielhaft ein mit der Bugklappe 2 verbundenes, sich mit zumindest einer Richtungskomponente in vertikaler Richtung erstreckendes, vorzugsweise an die Innenkontur der Bugklappe 2 in vertikaler Richtung angepasstes Koppelelement 33a vorgesehen. Dieses verbindet das Koppelglied 15 in Form des Schwenkhebels mit der Schiebeführungseinrichtung 18a. Vorzugsweise ist das einzelne Koppelelement 33a, 33b der einzelnen Schwenkeinrichtungen 17a, 17b dazu in seinen Endbereichen jeweils gelenkig mit dem Koppelglied 15 in Form des Schwenkhebels verbunden. Die Verbindung erfolgt beispielsweise über ein Drehgelenk. Dabei ist der Schwenkhebel mit seinem gelenkig am Tragrahmen 6 befestigten Endbereich um einen ortsfesten Drehpunkt bzw. Drehachse D verschwenkbar. Der andere Endbereich ist hier mit dem Koppelglied 33a bzw. 33b verbunden, wobei die Verbindung nicht starr sondern über ein Drehgelenk erfolgt. Die Schiebeführungseinrichtung 18a ist am Tragrahmen 6 ortsfest gelagert und umfasst eine Führung 31 sowie ein an dieser führbares Führungselement 32. Die Führung 31 verläuft in diesem Fall in einem Winkel zu einer Horizontalebene, insbesondere in Längsrichtung in das Innere der Verkleidung hinein betrachtet leicht geneigt nach unten. Die Bugklappe 2 bzw. das Koppelglied zur Verbindung zwischen Schwenkeinrichtung 17a und Schiebeführungseinrichtung 18a ist gelenkig mit dem Führungselement 32 verbunden. Der beschriebene Aufbau für den Koppelmechanismus 11a gilt in Analogie auch für den Koppelmechanismus 11b.

Der Antrieb erfolgt jeweils über die Antriebseinrichtungen 13a bzw. 13b in Form eines am Tragrahmen 6 ortsfest gelagerten Linearantriebes, insbesondere Linearstellantriebes im dargestellten Fall über einen Hebelmechanismus, der die Bugklappe 2 bzw. das Koppelelement 33a bzw. 33b mit dem jeweiligen Schwenkhebel 15 verbindet, am Koppelelement 33a bzw. 33b angreift und der Einleitung eines Momentes am Schwenkhebel zum Verschwenken um D dient. Im dargestellten Fall erfolgt die Krafteinleitung am Schwenkhebel und damit Auslenkung um den Drehpunkt bzw. die Drehachse D am Schwenkhebel zwischen D und der Anlenkung des Endbereiches des Schwenkhebels an der Bugklappe 2 bzw. dem jeweiligen Koppelelement 33a, 33b.

Der einzelne Hebelmechanismus 16 umfasst hier zwei Koppelglieder, ein erstes Koppelglied 16.1a bzw. 16.1b und ein zweites Koppelglied 16.2a bzw. 16.2b, die miteinander gelenkig verbunden sind und an ihren jeweils von der Verbindung mit dem anderen Koppelglied freien Endbereich mit einem der Bauteile - Schwenkhebel 15 oder Bugklappe 2 verbunden sind. Im dargestellten Fall ist beispielhaft das Koppelglied 16.1a bzw. 16.1b mit dem Koppelelement 33a bzw. 33b oder der Bugklappe 2 direkt verbunden, wobei die Verbindung über ein Gelenk realisiert wird und das Koppelglied 16.2a bzw. 16.2b ist mit dem jeweiligen Schwenkhebel 15 gelenkig, vorzugsweise über ein Drehgelenk verbunden. Die gelenkige Verbindung der beiden Koppelglieder 16.1a, 16.2b bzw. 16.1b, 16.2b ist mit 34a bzw. 34b bezeichnet. Die Einleitung der zur Auslenkung erforderlichen Kraft erfolgt über die Anlenkung bzw. Verbindung des Antriebes 13a bzw. 13b, insbesondere Linearantriebes mit der Verbindung 34a bzw. 34b der beiden Koppelglieder 16.1a, 16.2a bzw. 16.1b, 16.2b vorzugsweise direkt im Drehpunkt. Denkbar wäre auch die Anlenkung direkt an einem der Koppelglieder 16.1, 16.2 zwischen der Verbindung 34a bzw. 34b der Koppelglieder 16.1a, 16.2a bzw. 16.1b, 16.2b und Kopplung des einzelnen Koppelgliedes mit dem jeweiligen Anschlussteil - Bugklappe 2 oder Schwenkhebel 15. Durch den Linearantrieb wird die Verbindung 34a bzw. 34b entlang einer Geraden bewegt und bewirkt dabei eine Winkeländerung zwischen den beiden miteinander gelenkig verbundenen Koppelgliedern 16.1a, 16.2a bzw. 16.1b, 16.2b, insbesondere ein Verklappen des Koppelgliedes 16.2a bzw. 16.2b gegenüber 16.1a bzw. 16.1b bei gleichzeitigem Verschwenken des Schwenkhebels 15 um D. Das Koppelglied 16.1a bzw. 16.1b ist dazu ebenfalls gelenkig mit dem Koppelelement 33a oder der Bugklappe 2 verbunden.

Bei der in Figur 2 dargestellten Ausführung ist der Antrieb 13a bzw. 13b als ortsfest am Tragrahmen 6 gelagerter Linearantrieb ausgebildet, wobei dieser als Antriebsbewegung eine Linearbewegung erzeugt. Der Linearantrieb ist derart angeordnet, dass die erzeugte Linearbewegung mit einer Richtungskomponente in Längsrichtung der Bugnase erfolgt, vorzugsweise direkt in Längsrichtung oder aber leicht geneigt gegenüber dieser. Der Antrieb bewirkt gleichzeitig beim Verschwenken des Schwenkhebels durch die Kopplung über das Koppelelement 33a mit der Führungseinrichtung 18a eine Verschiebung der Anlenkung der Bugklappe 2 bzw. des mit diesem gekoppelten Koppelelementes 33a entlang der Linearführung 31. Die Bugklappe 2 erfährt dabei eine überlagerte Schwenk-Verschiebebewegung.

Die Betätigungseinrichtung 8 für die untere Bugklappe 3 umfasst im dargestellten Fall für den Koppelmechanismus 12a zwei in einem Winkel zueinander angeordnete und mit einer Richtungskomponente in Längsrichtung erstreckende Schiebeführungseinrichtungen 20, 21, umfassend jeweils zwei Schiebeführungen 22, 23 in Form von Linearführungen, die in einem Winkel zueinander verlaufend angeordnet sind und in oder an denen jeweils Führungselemente 24, 25 führbar sind. An diesen Führungselementen 24, 25 ist die Bugklappe 3 wenigstens mittelbar drehbar gelagert. Im dargestellten Fall erfolgt die Lagerung nicht direkt sondern über ein Koppelglied 26, das in einem Bereich, vorzugsweise einem Endbereich 27 über Drehgelenke 28, 29 an den Führungselementen 24, 25 gelenkig angebunden ist und im anderen Endbereich 30 mit der Bugklappe 3 verbunden ist. Der Antrieb 14a wird hier über einen Linearstellantrieb realisiert, welcher mit dem Koppelglied 26 verbunden ist und dieses betätigt, wobei die Betätigung entsprechend der Zwangsführung des Koppelgliedes 26 an den Führungen 22, 23 erfolgt.

Das Koppelglied 26 ist hinsichtlich seiner Kontur derart ausgeführt, dass zum einen die Verbindung mit der Bugklappe realisiert wird und ferner die Kopplung mit den Führungselementen 24, 25 an den Führungen 22, 23 gegeben ist. Es weist dazu einen Bereich auf, der in Längsrichtung erstreckend ausgebildet ist, im vorderen Endbereich 30 mit der Bugklappe, beispielsweise Bugklappe 3 verbunden ist und in seinem von der Bugklappe 3 wegweisenden Endbereich 27 mit den Führungselementen 24, 25 gelenkig verbunden ist. Dabei kann der Antrieb, insbesondere Linearstellantrieb 14a entweder direkt mit dem Koppelglied 26 im Bereich von dessen Verbindung mit der Bugklappe 3 verbunden sein, wobei in diesem Fall, wie in Figur 2 wiedergegeben, das Koppelglied 26 einen Bereich aufweist, der mit dem sich in Längsrichtung ausgerichteten Bereich verbunden ist und vorzugsweise sich über einen Teilbereich der Bugklappe 3 in Breitenrichtung, d.h. quer zur Längsrichtung erstreckt. Dies bietet auch den Vorteil einer höheren Steifigkeit bei Einleitung der Antriebskräfte zur Bewegung der Bugklappe 3 in diese, insbesondere wenn die Koppelglieder 26 der beidseitig im Inneren der Verkleidung 4 angeordneten Schiebeinrichtungen miteinander verbunden sind oder sogar als ein Bauteil, wie in Figur 2 dargestellt ausgebildet sind.

Denkbar wäre es auch - hier jedoch nicht dargestellt - auf eine Ausbildung des Koppelgliedes mit Erstreckungsbereich über einen Teilbereich der Bugklappe 3 in Breitenrichtung zu verzichten und die Funktion der Übertragung der Kraft vom Linearstellantrieb 14a zum Koppelglied 26 über die Bugklappe 3 direkt vorzunehmen.

Die Figur 3a zeigt die Vorrichtung 1 gemäß Figur 2 in der Funktionsstellung "geschlossen". Die Figur 3b zeigt die die Vorrichtung 1 gemäß Figur 2 in der Funktionsstellung "geöffnet".

Die Figuren 4a bis 4d verdeutlichen schematisiert vereinfacht Möglichkeiten zur Realisierung der erfindungsgemäßen Überlagerung von Dreh- und Schiebebewegungen.

Die Figuren 4a und 4c zeigen jeweils vorteilhafte Ausführungen einer Vorrichtung 1 für das Verschwenken beispielsweise einer Bugklappe 3 von einem geöffneten in einen geschlossenen Zustand und umgekehrt, bei welchen die kombinierte Schwenk- und Schiebebewegung über Schiebeführungseinrichtungen, insbesondere zumindest zwei Schiebeführungseinrichtungen realisiert wird. Die Betätigungseinrichtung, beispielsweise 7 umfasst einen Koppelmechanismus 12 mit zwei Schiebeführungseinrichtungen 20, 21, umfassend jeweils zwei Schiebeführungen 22, 23, welche gemäß Figur 4a in Form von Linearführungen ausgebildet sind, die in einem Winkel zueinander verlaufend angeordnet sind und in oder an denen jeweils Führungselemente 24, 25 führbar sind. An diesen Führungselementen 24, 25 ist die Bugklappe 3 wenigstens mittelbar drehbar gelagert. Im dargestellten Fall erfolgt die Lagerung nicht direkt sondern über ein Koppelglied 26, das in einem Bereich, vorzugsweise einem Endbereich 27 über Drehgelenke 28, 29 an den Führungselementen 24, 25 gelenkig angebunden ist und im anderen Endbereich 30 mit der Bugklappe 3 verbunden ist. Der Antrieb kann dabei in den Führungselementen 24 und/oder 25 selbst integriert sein, oder aber wie in Figur 2 und 3 wiedergegeben, über einen separaten, hier nicht dargestellten Linearantrieb realisiert werden, welcher wenigstens mittelbar mit der Bugklappe 3 verbunden ist. Die Schiebeführungseinrichtungen 20 oder 21 bilden im ersten dargestellten Fall den Antrieb, bei Vorsehen eines separaten Linearantriebes wie in Figur 2 wiedergegeben den Abtrieb des Koppelmechanismus 11.

Demgegenüber zeigt Figur 4b eine Ausführung gemäß Figur 4a mit zwei Schiebeführungen 22, 23 mit zumindest einem Teilbereich der Führungsbahn mit gekrümmter Ausführung. Die Figur 4c zeigt eine Ausführung, bei welcher die Schiebeführungseinrichtung 21 durch eine Linearführung, die Schiebeführungseinrichtung 20 durch einen gekrümmten Verlauf der Schiebeführung 22 charakterisiert ist.

Alle in den Figuren 4a bis 4c dargestellten Varianten der Anordnung von Schiebeführungseinrichtungen 20, 21 können auch mit einem separatem Lineartrieb 14a, wie in Figur 2 oder 3a, 3b wiedergegeben, ausgebildet werden. In diesem Fall sind die Schiebeführungseinrichtungen 20, 21 nicht als Antrieb ausgebildet.

Die einzelnen Schiebeführungseinrichtungen 20, 21 sind vorzugsweise in vertikaler Richtung in Einbaulage mit Versatz zueinander angeordnet.

Die kombinierte Schwenk- und Schiebebewegung ergibt sich aus der Verschenkung des Koppelgliedes 26 gegenüber den Führungen 22, 23 aufgrund der gelenkigen Anlenkung an den Führungselementen 24, 25.

Figur 4d verdeutlicht in schematisiert vereinfachter Darstellung die Möglichkeit zur Realisierung einer Kombinierten Schwenk-Schiebeinrichtung. Die Verschwenkeinrichtung ist mit 17 bezeichnet, die Schiebeführungseinrichtung mit 18. Erkennbar ist die gelenkige Anlenkung der Bugklappe, beispielsweise Bugklappe 2 entweder direkt oder über ein Koppelglied an ein in einer linearen Führung 31 geführten Führungselement 32. Der Antrieb kann über ein Koppelglied der Schwenkeinrichtung 17 realisiert werden oder in die Schiebeführungseinrichtung 18 integriert sein.

Die Figuren 2 und 3a, 3b sowie 4a bis 4d zeigen besonders vorteilhafte Ausbildungen von Betätigungseinrichtungen, beispielhaft für jeweils eine Bugklappe 2, 3, welche durch eine geringe Bauteilanzahl charakterisiert sind. Denkbar ist es auch, die Zuordnung der einzelnen Betätigungseinrichtungen der Bugklappen zu vertauschen. Die einzelnen Betätigungseinrichtungen umfassen jeweils zumindest zwei Einrichtungen - eine Schwenk- und eine Schiebeführungseinrichtung - oder zwei Schiebeführungseinrichtungen. An diesen ist die Bugklappe oder ein mit dieser gekoppeltes Bauteil (Koppelelement, Koppelglied) mit unterschiedlichen Bereichen angelenkt. Es versteht sich, dass in Abhängigkeit der geometrischen Auslegung auch andere Ausbildungen einer kombinierten Schwenk- und Schiebeführungseinrichtung - oder der zwei Schiebeführungseinrichtungen möglich sind und von der Erfindung mit umschlossen sind.

## Patentansprüche

1. Vorrichtung (1) zum Bewegen einer oder mehrerer Bugklappen (2, 3) einer Verkleidung (4) einer Kupplung (5) eines spurgeführten Fahrzeuges, insbesondere Schienenfahrzeuges (10) von einem geschlossenen Zustand in einen geöffneten Zustand und umgekehrt, wobei die Vorrichtung (1) folgendes aufweist:
mindestens einen mit dem Fahrzeuguntergestell verbundenen oder verbindbaren Tragrahmen (6) und eine einer einzelnen Bugklappe zugeordnete und mit dem mindestens einen Tragrahmen (6) einerseits und der zu verschwenkenden Bugklappe (2, 3) andererseits verbundenen Betätigungseinrichtung (7, 8) zum Bewegen dieser Bugklappe relativ zum Tragrahmen (6) vom geschlossenen Zustand in den geöffneten Zustand und umgekehrt;
wobei die Betätigungseinrichtung (7, 8) zumindest einer der Bugklappen (2, 3) einen Koppelmechanismus (11, 11a, 11b, 12, 12a, 12b) mit zumindest einem Antrieb (13, 13a, 13b, 14, 14a, 14b) und einem Abtrieb umfasst, die Bugklappe (2, 3) mit dem Koppelmechanismus (11, 11a, 11b, 12, 12a, 12b) zwischen An- (13, 13a, 13b, 14, 14a, 14b) und Abtrieb gekoppelt ist und der Koppelmechanismus (11, 11a, 11b, 12, 12a, 12b) derart angeordnet und ausgebildet ist, eine Bewegungskurve der mit diesem verbundenen Bugklappe (2, 3) beim Bewegen zwischen dem geschlossenem Zustand und geöffneten Zustand und umgekehrt mit einem von einer Kreissegmentbahn abweichenden Verlauf durch zumindest teilweise Überlagerung einer Schwenk- und Verschiebebewegung zu beschreiben;
**dadurch gekennzeichnet,**
**dass** die Betätigungseinrichtung (8) zumindest einer der Bugklappen (3) zwei am Tragrahmen (6) gelagerte Schiebeführungen aufweisende Schiebeführungseinrichtungen (20, 21) umfasst, wobei die Bugklappe (3) direkt oder über zumindest ein Koppelglied gelenkig an den in den Schiebeführungen (22, 23) der Schiebeführungseinrichtungen (20, 21) führbaren Führungselemente (24, 25) gelagert ist, wobei die Schiebeführungen (22, 23) als Linearführungen ausgebildet sind und in einem Winkel zueinander verlaufend angeordnet sind.

2. Vorrichtung (1) zum Bewegen einer oder mehrerer Bugklappen (2, 3) einer Verkleidung (4) einer Kupplung (5) eines spurgeführten Fahrzeuges, insbesondere Schienenfahrzeuges (10) von einem geschlossenen Zustand in einen geöffneten Zustand und umgekehrt, wobei die Vorrichtung (1) folgendes aufweist:
mindestens einen mit dem Fahrzeuguntergestell verbundenen oder verbindbaren Tragrahmen (6) und eine einer einzelnen Bugklappe zugeordnete und mit dem mindestens einen Tragrahmen (6) einerseits und der zu verschwenkenden Bugklappe (2, 3) andererseits verbundenen Betätigungseinrichtung (7, 8) zum Bewegen dieser Bugklappe relativ zum Tragrahmen (6) vom geschlossenen Zustand in den geöffneten Zustand und umgekehrt;
wobei die Betätigungseinrichtung (7, 8) zumindest einer der Bugklappen (2, 3) einen Koppelmechanismus (11, 11a, 11b, 12, 12a, 12b) mit zumindest einem Antrieb (13, 13a, 13b, 14, 14a, 14b) und einem Abtrieb umfasst, die Bugklappe (2, 3) mit dem Koppelmechanismus (11, 11a, 11b, 12, 12a, 12b) zwischen An- (13, 13a, 13b, 14, 14a, 14b) und Abtrieb gekoppelt ist und der Koppelmechanismus (11, 11a, 11b, 12, 12a, 12b) derart angeordnet und ausgebildet ist, eine Bewegungskurve der mit diesem verbundenen Bugklappe (2, 3) beim Bewegen zwischen dem geschlossenem Zustand und geöffneten Zustand und umgekehrt mit einem von einer Kreissegmentbahn abweichenden Verlauf durch zumindest teilweise Überlagerung einer Schwenk- und Verschiebebewegung zu beschreiben;
**dadurch gekennzeichnet,**
**dass** die Betätigungseinrichtung (8) zumindest einer der Bugklappen (3) zwei am Tragrahmen (6) gelagerte Schiebeführungen aufweisende Schiebeführungseinrichtungen (20, 21) umfasst, wobei die Bugklappe (3) direkt oder über zumindest ein Koppelglied gelenkig an den in den Schiebeführungen (22, 23) der Schiebeführungseinrichtungen (20, 21) führbaren Führungselemente (24, 25) gelagert ist und dass zumindest eine der Schiebeführungen (22, 23), vorzugsweise beide Schiebeführungen (22, 23) zumindest über einen Teilbereich deren Erstreckung gekrümmt ausgebildet sind.

3. Vorrichtung (1) nach einem der Ansprüche 1 oder 2,
**dadurch gekennzeichnet,**
**dass** der Antrieb (14a) wenigstens mittelbar mit den in den Schiebeführungen (22, 23) führbaren Führungselementen (24, 25) gekoppelt ist.

4. Vorrichtung (1) nach Anspruch 3,
**dadurch gekennzeichnet,**
**dass** der Antrieb (14a) von einem Linearstellantrieb gebildet ist, welcher mit der Bugklappe (3) verbunden ist.

5. Vorrichtung (1) nach einem der Ansprüche 1 bis 4,
**dadurch gekennzeichnet,**
**dass** die Betätigungseinrichtung (7) der anderen Bugklappe (2) zumindest je eine Schwenkeinrichtung (17, 17a, 17b) und eine Schiebeführungseinrichtung (18, 18a, 18b) umfasst, die unter Ausbildung des Koppelmechanismus (11, 11a, 11b) miteinander direkt, insbesondere über die Bugklappe (2) oder über weitere Koppelglieder verbunden sind, und die Bugklappe (2, 3) mit zumindest einem Koppelglied ausgewählt aus der nachfolgenden Gruppe von Koppelgliedern verbunden ist:
- einem Koppelglied (15) der Schwenkeinrichtung (17, 17a, 17b)
- einem Koppelglied der Schiebeführungseinrichtung (18, 18a, 18b)
- der Verbindung von Schwenk- und Schiebeführungseinrichtung
- einem der weiteren Koppelglieder der Verbindung zwischen Schwenk- und Schiebeeinrichtung.

6. Vorrichtung (1) nach Anspruch 5,
**dadurch gekennzeichnet,**
**dass** die Bugklappe (2, 3) jeweils mit einem Koppelglied (15) der Schwenkeinrichtung (17, 17a, 17b) und einem Koppelglied (32) der Schiebeführungseinrichtung (18, 18a, 18b) verbunden ist.

7. Vorrichtung (1) nach Anspruch 5 oder 6 ,
**dadurch gekennzeichnet,**
**dass** die Bugklappe (2, 3) gelenkig am Koppelglied angelenkt ist.

8. Vorrichtung (1) nach einem der Ansprüche 5 bis 7,
**dadurch gekennzeichnet,**
**dass** die Schwenkeinrichtung (17, 17a, 17b) einen Schwenkhebel (15) umfasst, welcher über ein Hebelelement (16) mit dem Antrieb (13a, 13b) verbunden ist.

9. Vorrichtung (1) nach einem der vorhergehenden Ansprüche,
**dadurch gekennzeichnet,**
**dass** die zur Bewegung einer einzelnen Bugklappe (2, 3) vorgesehene Betätigungseinrichtung (7, 8) zwei seitlich der Längsachse des Fahrzeuges, vorzugsweises symmetrisch bzgl. der Längsachse des Fahrzeuges angeordnete Koppelmechanismen (11, 11a, 11b, 12, 12a, 12b) und einen beiden Koppelmechanismen (11, 11a, 11b, 12, 12a, 12b) gemeinsam zugeordneten oder jedem Koppelmechanismus (11, 11a, 11b, 12, 12a, 12b) einzeln zugeordneten Antrieb (13, 13a, 13b, 14, 14a, 14b) umfasst.

10. Vorrichtung (1) nach Anspruch 9,
**dadurch gekennzeichnet,**
**dass** die einem Koppelmechanismus (11a, 11b, 12a, 12b) einer Bugklappe (2, 3) zugeordneten Antriebe (13a, 13b, 14a, 14b) zwangsgekoppelt oder synchron betreibbar sind.

11. Vorrichtung (1) nach einem der vorhergehenden Ansprüche,
**dadurch gekennzeichnet,**
**dass** diese zwei Betätigungseinrichtungen (7, 8) zur Bewegung zweier Bugklappen (2, 3) einer in vertikaler Richtung unterteilten Verkleidung (10) einer Kupplung eines spurgeführten Fahrzeuges, insbesondere Schienenfahrzeuges von einem geschlossenen Zustand in einen geöffneten Zustand und umgekehrt umfasst, wobei die erste Bugklappe (2) mit Hilfe der ersten Betätigungseinrichtung (7) relativ zu dem Tragrahmen mit einer vertikalen Richtungskomponente nach oben bewegbar ausgeführt ist, und wobei die zweite Bugklappe (3) mit Hilfe der zweiten Betätigungseinrichtung (8) relativ zum Tragrahmen (6) mit einer vertikalen Richtungskomponente nach unten verschwenkbar ausgeführt ist.

12. Vorrichtung (1) nach einem der Ansprüche 5-8, **dadurch gekennzeichnet,**
**dass** eine einzelne Bugklappe oder ein mit dieser verbundenes Bauteil (Koppelelement, Koppelglied) in unterschiedlichen Bereichen an dieser an die Schwenkeinrichtung (17, 17a, 17b) und Schiebeführungseinrichtung (18, 18a, 18b) der Betätigungseinrichtung (7) der Bugklappe (2) angelenkt bzw. mit der Schwenkeinrichtung (17, 17a, 17b) und Schiebeführungseinrichtung (18, 18a, 18b) der Betätigungseinrichtung (7) gekoppelt ist;
oder
eine einzelne Bugklappe oder ein mit dieser verbundenes Bauteil (Koppelelement, Koppelglied) in unterschiedlichen Bereichen bzw. an unterschiedlichen Anlenkpunkten an dieser an jeweils eine Schiebeführungseinrichtung (20, 21) der Betätigungseinrichtung (8) der Bugklappe (3) angelenkt ist bzw. mit jeweils einer Schiebeführungseinrichtung (20, 21) der Betätigungseinrichtung (8) der Bugklappe (3) gekoppelt ist.

13. Vorrichtung (1) nach einem der Ansprüche 5-8 und 12 **dadurch gekennzeichnet,**
**dass** die Schwenkeinrichtung (17, 17a, 17b) und Schiebeführungseinrichtung (18, 18a, 18b) eines Koppelmechanismus (11a, 11b) einer Betätigungseinrichtung (7) einer Bugklappe (2) oder die zumindest zwei Schiebeführungseinrichtungen (20,21) eines Koppelmechanismus (12a, 12b) einer Bugklappe (3) jeweils in vertikaler Richtung versetzt zueinander angeordnet sind und mit in vertikaler Richtung versetzt angeordneten Anlenkbereichen an der Bugklappe (2, 3) direkt oder an einem mit dieser verbundenen Koppelelement gekoppelt, insbesondere gelenkig verbunden sind.

## Claims

1. Device (1) for moving one or more front flaps (2, 3) of a fairing (4) of a coupling (5) of a track-guided vehicle, in particular of a rail vehicle (10) from a closed state into an open state and vice versa, wherein the device (1) comprises the following:
at least one support frame (6), which is connected or connectable to the vehicle underframe and an actuating device (7, 8) which is assigned to an individual front flap and is connected, on the one side, to the at least one support frame (6), and on the other side, to the front flap (2, 3) to be pivoted, for moving said front flap relative to the support frame (6) from the closed state into the open state and vice versa;
wherein the actuating device (7, 8) of at least one of the front flaps (2, 3) includes a coupling mechanism (11, 11a, 11b, 12, 12a, 12b) with at least one drive (13, 13a, 13b, 14, 14a, 14b) and one output, the front flap (2, 3) is coupled with the coupling mechanism (11, 11a, 11b, 12, 12a, 12b) between the drive (13, 13a, 13b, 14, 14a, 14b) and the output and the coupling mechanism (11, 11a, 11b, 12, 12a, 12b) is arranged and realized in such a manner so as to describe a movement curve of the front flap (2, 3) connected thereto when moving between the closed state and open state and vice versa, with a development which deviates from a circle segment path as a result of at least partial overlapping of a pivoting and shifting movement;
**characterized in that** the actuating device (8) of at least one of the front flaps (3) includes two sliding guide devices (20, 21) which comprise sliding guides mounted on the support frame (6), wherein the front flap (3) is mounted directly or via at least one coupling member in a pivotable manner on the guide elements (24, 25) which are guidable in the sliding guides (22, 23) of the sliding guide devices (20, 21), wherein the sliding guides (22, 23) are realized as linear guides and are arranged extending at an angle to one another.

2. Device (1) for moving one or more front flaps (2, 3) of a fairing (4) of a coupling (5) of a track-guided vehicle, in particular of a rail vehicle (10) from a closed state into an open state and vice versa, wherein the device (1) comprises the following:
at least one support frame (6) which is connected or connectable to the vehicle underframe and an actuating device (7, 8) which is assigned to an individual front flap and is connected, on the one side, to the at least one support frame (6), and on the other side, to the front flap (2, 3) to be pivoted, for moving said front flap relative to the support frame (6) from the closed state into the open state and vice versa;
wherein the actuating device (7, 8) of at least one of the front flaps (2, 3) includes a coupling mechanism (11, 11a, 11b, 12, 12a, 12b) with at least one drive (13, 13a, 13b, 14, 14a, 14b) and one output, the front flap (2, 3) is coupled with the coupling mechanism (11, 11a, 11b, 12, 12a, 12b) between the drive (13, 13a, 13b, 14, 14a, 14b) and the output and the coupling mechanism (11, 11a, 11b, 12, 12a, 12b) is arranged and realized in such a manner so as to describe a movement curve of the front flap (2, 3) connected thereto when moving between the closed state and open state and vice versa, with a development which deviates from a circle segment path as a result of at least partial overlapping of a pivoting and shifting movement;
**characterized in that** the actuating device (8) of at least one of the front flaps (3) includes two sliding guide devices (20, 21) which comprise sliding guides mounted on the support frame (6), wherein the front flap (3) is mounted directly or via at least one coupling member in a pivotable manner on the guide elements (24, 25) which are guidable in the sliding guides (22, 23) of the sliding guide devices (20, 21) and **in that** at least one of the sliding guides (22, 23), preferably both sliding guides (22, 23) are realized in a curved manner at least over a part region of their extent.

3. Device (1) according to either of Claims 1 or 2, **characterized in that** the drive (14a) is coupled at least indirectly with the guide elements (24, 25) which are guidable in the sliding guides (22, 23).

4. Device (1) according to Claim 3, **characterized in that** the drive (14a) is formed by a linear actuator which is connected to the front flap (3).

5. Device (1) according to one of Claims 1 to 4, **characterized in that** the actuating device (7) of the other front flap (2) includes at least one pivoting device (17, 17a, 17b) and one sliding guide device (18, 18a, 18b) which, thereby forming the coupling mechanism (11, 11a, 11b), are connected to one another directly, in particular via the front flap (2) or via further coupling members, and the front flap (2, 3) is connected to at least one coupling member selected from the following group of coupling members:
- a coupling member (15) of the pivoting device (17, 17a, 17b)
- a coupling member of the sliding guide device (18, 18a, 18b)
- the connection of pivot and sliding guide device
- one of the further coupling members of the connection between pivot and sliding device.

6. Device (1) according to Claim 5, **characterized in that** the front flap (2, 3) is connected in each case to a coupling member (15) of the pivot device (17, 17a, 17b) and a coupling member (32) of the sliding guide device (18, 18a, 18b).

7. Device (1) according to Claim 5 or 6, **characterized in that** the front flap (2, 3) is hinged pivotably to the coupling member.

8. Device (1) according to one of Claims 5 to 7, **characterized in that** the pivot device (17, 17a, 17b) includes a pivot lever (15) which is connected to the drive (13a, 13b) via a lever element (16).

9. Device (1) according to one of the preceding claims, **characterized in that** the actuating device (7, 8) provided for moving one single front flap (2, 3) includes two coupling mechanisms (11, 11a, 11b, 12, 12a, 12b), which are arranged laterally of the longitudinal axis of the vehicle, preferably symmetrically with reference to the longitudinal axis of the vehicle, and one drive (13, 13a, 13b, 14, 14a, 14b) which is assigned to both coupling mechanisms (11, 11a, 11b, 12, 12a, 12b) in common or to each coupling mechanism (11, 11a, 11b, 12, 12a, 12b) individually.

10. Device (1) according to Claim 9, **characterized in that** the drives (13a, 13b, 14a, 14b) which are assigned to a coupling mechanism (11a, 11b, 12a, 12b) of a front flap (2, 3) can be operated in a forcibly coupled manner or in a synchronous manner.

11. Device (1) according to one of the preceding claims, **characterized in that** said device includes two actuating devices (7, 8) for moving two front flaps (2, 3) of a fairing (10), divided in a vertical direction, of a coupling of a track-guided vehicle, in particular of a rail vehicle from a closed state into an open state and vice versa, wherein the first front flap (2) is designed to be movable upward with a vertical directional component relative to the support frame by means of the first actuating device (7), and wherein the second front flap (3) is designed to be pivotable downward with a vertical directional component relative to the support frame (6) by means of the second actuating device (8).

12. Device (1) according to one of Claims 5 to 8, **characterized in that** one individual front flap or one component (coupling element, coupling member) connected to said front flap is hinged in various regions on said front flap to the pivot device (17, 17a, 17b) and sliding guide device (18, 18a, 18b) of the actuating device (7) of the front flap (2) or is coupled with the pivot device (17, 17a, 17b) and sliding guide device (18, 18a, 18b) of the actuating device (7);
or
one individual front flap or one component (coupling element, coupling member) connected to said front flap is hinged in various regions or at various hinge points on said front flap to in each case a sliding guide device (20, 21) of the actuating device (8) of the front flap (3) or is coupled with in each case a sliding guide device (20, 21) of the actuating device (8) of the front flap (3) .

13. Device (1) according to one of Claims 5 to 8 and 12, **characterized in that** the pivot device (17, 17a, 17b) and sliding guide device (18, 18a, 18b) of a coupling mechanism (11a, 11b) of an actuating device (7) of a front flap (2) or the at least two sliding guide devices (20, 21) of a coupling mechanism (12a, 12b) of a front flap (3) are arranged in each case offset with respect to one another in the vertical direction and are coupled, in particular pivotably connected, directly or at a coupling element connected to said front flap with hinge regions on the front flap (2, 3) which are arranged offset in the vertical region.

## Revendications

1. Dispositif (1) destiné à déplacer un ou plusieurs volets d'étrave (2, 3) d'un carénage (4) d'un dispositif d'accouplement (5) d'un véhicule guidé, en particulier d'un véhicule ferroviaire (10), d'un état fermé à un état ouvert et inversement, le dispositif (1) comportant :
au moins un cadre de support (6) qui est relié ou peut être relié au châssis du véhicule et un moyen d'actionnement (7, 8) qui est associé à un seul volet d'étrave et qui est relié d'une part à l'au moins un cadre de support (6) et d'autre part au volet d'étrave (2, 3) à faire pivoter et qui est destiné à déplacer ce volet d'étrave, par rapport au cadre de support (6), de l'état fermé à l'état ouvert et inversement ;
le dispositif d'actionnement (7, 8) de l'un au moins des volets d'étrave (2, 3) comprenant un mécanisme d'accouplement (11, 11a, 11b, 12, 12a, 12b) pourvu d'au moins une entrée d'entraînement (13, 13a, 13b, 14, 14a, 14b) et d'une sortie d'entraînement, le volet d'étrave (2, 3) étant accouplé au mécanisme d'accouplement (11, 11a, 11b, 12, 12a, 12b) entre l'entrée d'entraînement (13, 13a, 13b, 14, 14a, 14b) et la sortie d'entraînement et le mécanisme d'accouplement (11, 11a, 11b, 12, 12a, 12b) étant disposé et conçu de manière à ce que, lors du déplacement entre l'état fermé et l'état ouvert et inversement, le volet d'étrave (2, 3), qui est relié à celui-ci, décrive une courbe de déplacement ayant une allure qui s'écarte d'un segment de cercle et qui est formée par superposition au moins partielle d'un mouvement de pivotement et d'un mouvement de translation ;
**caractérisé en ce que**
le moyen d'actionnement (8) de l'un au moins des volets d'étrave (3) comprend deux moyens de guidage coulissant (20, 21) qui comportent des guides coulissants montés sur le cadre de support (6), le volet d'étrave (3) étant monté de manière articulée directement ou par le biais d'au moins un organe d'accouplement sur les éléments de guidage (24, 25) qui peuvent être guidés dans les guides coulissants (22, 23) des moyens de guidage coulissant (20, 21), les guides coulissants (22, 23) étant conçus comme des guides linéaires et étant disposés suivant un angle l'un par rapport à l'autre.

2. Dispositif (1) destiné à déplacer un ou plusieurs volets d'étrave (2, 3) d'un carénage (4) d'un dispositif d'accouplement (5) d'un véhicule guidé, en particulier d'un véhicule ferroviaire (10), d'un état fermé à un état ouvert et inversement, le dispositif (1) comportant :
au moins un cadre de support (6) qui est relié ou peut être relié au châssis du véhicule et un moyen d'actionnement (7, 8) qui est associé à un seul volet d'étrave et qui est relié d'une part à l'au moins un cadre de support (6) et d'autre part au volet d'étrave (2, 3) à faire pivoter et qui est destiné à déplacer ce volet d'étrave, par rapport au cadre de support (6), de l'état fermé à l'état ouvert et inversement ;
le dispositif d'actionnement (7, 8) de l'un au moins des volets d'étrave (2, 3) comprenant un mécanisme d'accouplement (11, 11a, 11b, 12, 12a, 12b) pourvu d'au moins une entrée d'entraînement (13, 13a, 13b, 14, 14a, 14b) et d'une sortie d'entraînement, le volet d'étrave (2, 3) étant accouplé au mécanisme d'accouplement (11, 11a, 11b, 12, 12a, 12b) entre l'entrée d'entraînement (13, 13a, 13b, 14, 14a, 14b) et la sortie d'entraînement et le mécanisme d'accouplement (11, 11a, 11b, 12, 12a, 12b) étant disposé et conçu de manière à ce que, lors du déplacement entre l'état fermé et l'état ouvert et inversement, le volet d'étrave (2, 3), qui est relié à celui-ci, décrive une courbe de déplacement ayant une allure qui s'écarte d'un segment de cercle et qui est formée par superposition au moins partielle d'un mouvement de pivotement et d'un mouvement de translation ;
**caractérisé en ce que**
le moyen d'actionnement (8) de l'un au moins des volets d'étrave (3) comprend deux moyens de guidage coulissant (20, 21) qui comportent des guides coulissants montés sur le cadre de support (6), le volet d'étrave (3) étant monté de manière articulée directement ou par le biais d'au moins un organe d'accouplement sur les éléments de guidage (24, 25) qui peuvent être guidés dans les guides coulissants (22, 23) des moyens de guidage coulissant (20, 21), et **en ce qu'**au moins un des guides coulissants (22, 23), de préférence les deux guides coulissants (22, 23), sont conçus pour être incurvés au moins sur une partie de leur extension.

3. Dispositif (1) selon l'une des revendications 1 ou 2,
**caractérisé en ce que**
l'entrée d'entraînement (14a) est accouplée au moins indirectement aux éléments de guidage (24, 25) qui peuvent être guidés dans les guides coulissants (22, 23) .

4. Dispositif (1) selon la revendication 3,
**caractérisé en ce que**
l'entrée d'entraînement (14a) est formée par un actionneur linéaire qui est relié au volet d'étrave (3) .

5. Dispositif (1) selon l'une des revendications 1 à 4,
**caractérisé en ce que**
le moyen d'actionnement (7) de l'autre volet d'étrave (2) comprend au moins un moyen de pivotement (17, 17a, 17b) et un moyen de guidage coulissant (18, 18a, 18b) qui sont reliés entre eux directement, en particulier par le biais du volet d'étrave (2) ou par le biais d'autres organes d'accouplement, en formant le mécanisme d'accouplement (11, 11a, 11b), et le volet d'étrave (2, 3) est relié à au moins un organe d'accouplement choisi dans le groupe suivant d'organes d'accouplement :
- un organe d'accouplement (15) du moyen de pivotement (17, 17a, 17b)
- un organe d'accouplement du moyen de guidage coulissant (18, 18a, 18b)
- la liaison du moyen de pivotement et du moyen de guidage coulissant
- l'un des autres organes d'accouplement de la liaison entre le moyen de pivotement et le moyen de guidage coulissant.

6. Dispositif (1) selon la revendication 5,
**caractérisé en ce que**
le volet d'étrave (2, 3) est relié à un organe d'accouplement (15) du moyen de pivotement (17, 17a, 17b) et à un organe d'accouplement (32) du moyen de guidage coulissant (18, 18a, 18b).

7. Dispositif (1) selon la revendication 5 ou 6,
**caractérisé en ce que**
le volet d'étrave (2, 3) est relié de manière articulée à l'organe d'accouplement.

8. Dispositif (1) selon l'une des revendications 5 à 7,
**caractérisé en ce que**
le moyen de pivotement (17, 17a, 17b) comprend un levier pivotant (15) qui est relié à l'entrée d'entraînement (13a, 13b) par le biais d'un élément de levier (16).

9. Dispositif (1) selon l'une des revendications précédentes,
**caractérisé en ce que**
le moyen d'actionnement (7, 8) destiné à déplacer un volet d'étrave individuel (2, 3) comprend deux mécanismes d'accouplement (11, 11a, 11b, 12, 12a, 12b) disposés latéralement à l'axe longitudinal du véhicule, de préférence symétriquement par rapport à l'axe longitudinal du véhicule, et une entrée d'entraînement (13, 13a, 13b, 14, 14a, 14b) qui est associée conjointement aux deux mécanismes d'accouplement (11, 11a, 11b, 12, 12a, 12b) ou qui est associée individuellement à chaque mécanisme d'accouplement (11, 11a, 11b, 12, 12a, 12b).

10. Dispositif (1) selon la revendication 9,
**caractérisé en ce que**
les entrées d'entraînement (13a, 13b, 14a, 14b) associées à un mécanisme d'accouplement (11a, 11b, 12a, 12b) d'un volet d'étrave (2, 3) sont accouplées en force ou peuvent être actionnées de manière synchrone.

11. Dispositif (1) selon l'une des revendications précédentes,
**caractérisé en ce que**
celui-ci comprend deux moyens d'actionnement (7, 8) destinés à déplacer deux volets d'étrave (2, 3) d'un carénage (10), qui est divisé dans la direction vertical, d'un accouplement d'un véhicule guidé, en particulier d'un véhicule ferroviaire, d'un état fermé à un état ouvert et inversement, le premier volet d'étrave (2) étant conçu pour être déplaçable avec une composante directionnelle verticale vers le haut par rapport au cadre de support pourvu à l'aide du premier moyen d'actionnement (7), et le deuxième volet d'étrave (3) étant conçu pour pouvoir pivoter avec une composante directionnelle vers le bas par rapport au cadre de support (6) à l'aide du deuxième moyen d'actionnement (8).

12. Dispositif (1) selon l'une des revendications 5-8,
**caractérisé en ce que**
un seul volet d'étrave ou un composant (élément d'accouplement, organe d'accouplement), relié à celui-ci, est relié de manière articulée, dans différentes zones de celui-ci, au moyen de pivotement (17, 17a, 17b) et au moyen de guidage coulissant (18, 18a, 18b) du moyen d'actionnement (7) du volet d'étrave (2) ou est accouplé au moyen de pivotement (17, 17a, 17b) et au moyen de guidage coulissant (18, 18a, 18b) du moyen d'actionnement (7) ; ou
un seul volet d'étrave ou un composant (élément d'accouplement, organe d'accouplement), relié à celui-ci, est relié de manière articulée, dans différentes zones ou en différents points d'articulation de ce dernier, à un moyen de guidage coulissant respectif (20, 21) du moyen d'actionnement (8) du volet d'étrave (3) ou est accouplé à un moyen de guidage coulissant (20, 21) du moyen d'actionnement (8) du volet d'étrave (3) .

13. Dispositif (1) selon l'une des revendications 5-8 et 12,
**caractérisé en ce que**
le moyen de pivotement (17, 17a, 17b) et le moyen de guidage coulissant (18, 18a, 18b) d'un mécanisme d'accouplement (11a, 11b) d'un moyen d'actionnement (7) d'un volet d'étrave (2) ou les au moins deux moyens de guidage coulissant (20, 21) d'un mécanisme d'accouplement (12a, 12b) d'un volet d'étrave (3) sont disposés de manière décalée les uns des autres dans la direction verticale et sont accouplés, notamment reliés de manière articulée, à des zones d'articulation, disposées de manière décalée dans la direction verticale, du volet d'étrave (2, 3) directement ou au niveau d'un élément d'accouplement relié à celui-ci.
